# EUROPÄISCHE PATENTSCHRIFT

(11) **EP 0 575 794 B1**
(45) Veröffentlichungstag und Bekanntmachung des Hinweises auf die Patenterteilung: **14.10.1998**
(21) Anmeldenummer: 93108989.0
(22) Anmeldetag: 04.06.1993
(51) Int. Cl.: C11D 7/50, C11D 7/30

(54) **Isopropanolhaltige Reinigungslösungen mit erhöhtem Flammpunkt**
Isopropanol containing cleaning solutions having elevated flash point
Solutions de nettoyage contenant de l'isopropanol à point d'inflammation élevé

(30) Priorität: 10.06.1992 DE 4218966
(43) Veröffentlichungstag der Anmeldung: 29.12.1993
(73) Patentinhaber: SOLVAY (Société Anonyme), B-1050 Bruxelles (BE)
(72) Erfinder: Becker, Wilfried, Dr., D-8265 Neuötting (DE)
(74) Vertreter: Jacques, Philippe

(56) Entgegenhaltungen:
- EP-A- 0 389 087
- EP-A- 0 454 490

## Beschreibung

Aus der EP-A 454 490 sind ternäre Mischungen aus Isopropanol, Wasser und einem Perfluorkohlenstoff mit einem Siedepunkt von 30 bis 70 °C bekannt, die als Reinigungslösungen dienen. Bevorzugt ist eine Mischung aus 84,5 % Isopropanol, 12,5 % Wasser und 3 % n-Perfluorhexan, jeweils bezogen auf das Gewicht.

Es wurde nun gefunden, daß teilfluorierte Kohlenwasserstoffe oder Ether der allgemeinen Formel

C_{w}HₓF_{y}O_{z}

in der x < y ist, die Summe von x + y = 2w + 2
bedeutet und z 0 oder 1 ist,
die einen Siedepunkt im Bereich von 40 bis 100 °C zeigen, eine besonders starke Flammpunkterhöhung in solchen Reinigungslösungen bewirken.

Bevorzugt sind Verbindungen der vorstehend genannten Formel, in der x 1 bis 3, w 4 bis 6 und y 7 bis 13 bedeuten.

Besonders bevorzugte Verbindungen sind 3,4-Dihydro-perfluor-(2-methyl-pentan), 3,4,4-Trihydro-perfluor-(2-methyl-pentan), Gemische dieser beiden Verbindungen im Gewichtsverhältnis von etwa 95 : 5 bis etwa 5 : 95, vorzugsweise 90 : 10 bis 10 : 90, 2,2,2-Trifluorethyl-1,1,2,2-tetrafluorethyl-ether und insbesondere 1H-Perfluorhexan.

Setzt man einer Mischung aus 6,76 Gew.-Teilen Isopropanol und 1 Gew.-Teil Wasser 20 Gew.-%, bezogen auf diese Mischung, an einer der genannten Verbindungen zu, so erhält man einen Flammpunkt (nach DIN 51 758) von über 50 °C. Beim 1H-Perfluorhexan bewirkt bereits ein Zusatz von 10 Gew.-% einen Flammpunkt von 50 bis 52 °C und bei einem Gemisch aus etwa 90 Gew.-% 3,4-Dihydro-perfluor-(2-methyl-pentan) und 10 Gew.-% 3,4,4-Trihydro-perfluor-(2-methyl-pentan) einen Flammpunkt von über 55 °C.

Die genannten Mischungen sind bei 0 °C einphasig und noch nicht an der fluorierten Verbindung gesättigt. Diese sind also mit Wasser/Isopropanol in weiten Grenzen mischbar.

Die Erfindung betrifft deshalb insbesondere Mischungen aus überwiegend Isopropanol und kleineren, etwa gleichen Mengen Wasser und fluorierter Verbindung. Bevorzugte Mischungen enthalten 70 bis 80 Gew.-% Isopropanol, 10 bis 12 Gew.-% Wasser und 9 bis 18 Gew.-% fluorierte Verbindung.

Eine bevorzugte Mischung besteht beispielsweise aus 72,6 Gew.-% Isopropanol, 10,7 Gew.-% Wasser und 16,7 Gew.-% Trifluorethyl-tetrafluorethyl-ether.

Besonders bevorzugte Mischungen bestehen aus 79,2 Gew.-% Isopropanol, 11,7 Gew.-% Wasser und 9,1 Gew.-% fluoriertem Kohlenwasserstoff.

Die fluorierten Kohlenwasserstoffe sind bekannte Verbindungen. Sie können beispielsweise durch Hydrierung der entsprechenden Olefine hergestellt werden [V.F. Snegirev et al., Izv. Akad. Nauk SSSR, Ser. Khim. (12), 2775 bis 2781 (1983)]. Die fluorierten Ether erhält man beispielsweise durch Anlagerung von Alkoholen an fluorierte Olefine (Houben-Weyl, 'Methoden der organischen Chemie', 4. Auflage, Band V/3 (1962), Halogenverbindungen, Seite 280).

## Patentansprüche

1. Verwendung von teilfluorierten Kohlenwasserstoffen oder Ethern der Formel
C_{w}HₓF_{y}O_{z}
in der x < y ist, die Summe von x + y = 2w + 2
bedeutet und z 0 oder 1 ist,
die einen Siedepunkt im Bereich von 40 bis 100 °C zeigen, als Bestandteil einer Mischung von Isopropanol und Wasser.

2. Mischungen aus überwiegend Isopropanol, einer untergeordneten Menge an Wasser und einem oder mehreren teilfluorierten Kohlenwasserstoffen oder Ethern der Formel
C_{w}HₓF_{y}O_{z}
in der x < y ist, die Summe von x + y = 2w + 2
bedeutet und z 0 oder 1 ist,
die einen Siedepunkt im Bereich von 40 bis 100 °C zeigt beziehungsweise zeigen.

3. Mischung aus 70 bis 80 Gew.-% Isopropanol, 10 bis 12 Gew.-% Wasser und 9 bis 18 Gew.-% eines oder mehrerer teilfluorierter Kohlenwasserstoffe oder Ether der Formel
C_{w}HₓF_{y}O_{z}
in der x < y ist, die Summe von x + y = 2w + 2
bedeutet und z 0 oder 1 ist,
die einen Siedepunkt im Bereich von 40 bis 100 °C zeigt beziehungsweise zeigen.

4. Mischungen gemäß Anspruch 2 oder 3, dadurch gekennzeichnet, daß in der Formel C_{w}HₓF_{y}O_{z}, x 1 bis 3 bedeutet.

5. Mischungen gemäß Ansprüchen 2 bis 4, dadurch gekennzeichnet, daß in der Formel C_{w}HₓF_{y}O_{z}, w 4 bis 6 bedeutet.

6. Mischungen gemäß Ansprüchen 2 bis 5, dadurch gekennzeichnet, daß in der Formel C_{w}HₓF_{y}O_{z}, y 7 bis 13 bedeutet.

7. Mischungen gemäß Ansprüchen 2 bis 6, dadurch gekennzeichnet, daß die teilfluorierten Kolhlenwasserstoffen oder Ethern unter 3,4-Dihydro-perfluor-(2-methyl-pentan), 3,4,4-Trihydro-perfluor-(2-methyl-pentan), 2,2,2-Trifluorethyl-1,1,2,2-tetrafluorethyl-ether, 1H-Perfluorhexan und ihren Gemischen ausgewählt sind.

8. Mischungen gemäß Anspruch 7, dadurch gekennzeichnet, daß der teilfluorierte Kolhlenwasserstoff oder Ether 1H-Perfluorhexan ist.

9. Mischungen gemäß Anspruch 7, dadurch gekennzeichnet, daß der teilfluorierte Kolhlenwasserstoff oder Ether 2,2,2-Trifluorethyl-1,1,2,2-tetrafluorethyl-ether ist.

## Claims

1. Use, as component in a mixture of isopropanol and water, of partially fluorinated hydrocarbons or ethers of formula C_{w}HₓF_{y}O_{z}, wherein x < y, the sum of x + y = 2w +2 and z is zero or 1, and having a boiling point in the range of 40 to 100°C.

2. Mixtures comprising predominantly isopropanol and a minor amount of water and of one or more partially fluorinated hydrocarbons or ethers of formula C_{w}HₓF_{y}O_{z}, wherein x < y, the sum of x + y = 2w +2 and z is zero or 1, and having a boiling point in the range of 40 to 100°C.

3. Mixtures comprising 70 to 80 % by weight of isopropanol, 10 to 12 % by weight of water and 9 to 18 % by weight of one or more partially fluorinated hydrocarbons or ethers of formula C_{w}HₓF_{y}O_{z}, wherein x < y, the sum of x + y = 2w +2 and z is zero or 1, and having a boiling point in the range of 40 to 100°C.

4. Mixtures according to claim 2 or 3, characterized in that, in the formula C_{w}HₓF_{y}O_{z}, x means 1 to 3.

5. Mixtures according to claims 2 to 4, characterized in that, in the formula C_{w}HₓF_{y}O_{z}, w means 4 to 6.

6. Mixtures according to claims 2 to 5, characterized in that, in the formula C_{w}HₓF_{y}O_{z}, y means 7 to 13.

7. Mixtures according to claims 2 to 6, characterized in that the partially fluorinated hydrocarbons or ethers are selected amongst 3,4-dihydro-perfluor-(2-methylpentane), 3,4,4-trihydro-perfluor-(2-methyl-pentane), 2,2,2-trifluorethyl-1,1,2,2-tetrafluoroethyl-ether, 1H-perfluorhexane and their mixtures.

8. Mixtures according to claim 7, characterized in that the partially fluorinated hydrocarbon or ether is 1H-perfluorhexane.

9. Mixtures according to claim 7, characterized in that the partially fluorinated hydrocarbon or ether is 2,2,2-trifluorethyl-1,1,2,2-tetrafluoroethyl-ether.

## Revendications

1. Utilisation, comme constituants d'un mélange à base d'isopropanol et d'eau, d'hydrocarbures ou d'éthers partiellement fluorés de formule C_{w}HₓF_{y}O_{z}, dans laquelle x < y, la somme de x + y = 2w +2 et z est égal à zéro ou 1, et qui présentent un point d'ébullition dans la gamme de 40 à 100°C.

2. Mélanges à base principalement d'isopropanol et d'une quantité mineure d'eau et d'un ou de plusieurs hydrocarbures ou éthers partiellement fluorés de formule C_{w}HₓF_{y}O_{z}, dans laquelle x < y, la somme de x + y = 2w +2 et z est égal à zéro ou 1, et qui présentent un point d'ébullition dans la gamme de 40 à 100°C.

3. Mélanges à base de 70 à 80 % en poids d'isopropanol, de 10 à 12 % en poids d'eau et de 9 à 18 % en poids d'un ou de plusieurs hydrocarbures ou éthers partiellement fluorés de formule C_{w}HₓF_{y}O_{z}, dans laquelle x < y, la somme de x + y = 2w +2 et z est égal à zéro ou 1, et qui présentent un point d'ébullition dans la gamme de 40 à 100°C.

4. Mélanges selon la revendication 2 ou 3, caractérisés en ce que, dans la formule C_{w}HₓF_{y}O_{z}, x signifie 1 à 3.

5. Mélanges selon les revendications 2 à 4, caractérisés en ce que, dans la formule C_{w}HₓF_{y}O_{z,} w signifie 4 à 6.

6. Mélanges selon les revendications 2 à 5, caractérisés en ce que, dans la formule C_{w}HₓF_{y}O_{z}, y signifie 7 à 13.

7. Mélanges selon les revendications 2 à 6, caractérisés en ce que les hydrocarbures ou éthers partiellement fluorés sont choisis parmi le 3,4-dihydro-perfluor-(2-méthyl-pentane), le 3,4,4-trihydro-perfluor-(2-méthyl-pentane), le 2,2,2-trifluoréthyl-1,1,2,2-tétrafluoroéthyl-éther, le 1H-perfluorhexane et leurs mélanges.

8. Mélanges selon la revendication 7, caractérisés en ce que l'hydrocarbure ou l'éther partiellement fluoré est le 1H-perfluorhexane.

9. Mélanges selon la revendication 7, caractérisés en ce que l'hydrocarbure ou l'éther partiellement fluoré est le 2,2,2-trifluoréthyl-1,1,2,2-tétrafluoroéthyl-éther.
